# FASCICULE DE BREVET EUROPEEN

(11) **EP 3 579 990 B1**
(45) Date de publication et mention de la délivrance du brevet: **14.10.2020**
(21) Numéro de dépôt: 18703599.3
(22) Date de dépôt: 08.02.2018
(51) Int. Cl.: B21D 26/12

(54) **DISPOSITIF D'ELECTROHYDROFORMAGE**
VORRICHTUNG ZUR ELEKTROHYDRAULISCHEN FORMUNG
ELECTROHYDRAULIC FORMING DEVICE

(30) Priorité: 08.02.2017 FR 1751053
(43) Date de publication de la demande: 18.12.2019
(73) Titulaire: ADM28 S.àr.l., 2453 Luxembourg (LU)
(72) Inventeur: AVRILLAUD, Gilles, 31120 Pinsaguel (FR); DEROY, Julien, 31300 Toulouse (FR); PECQUOIS, Romain, 31100 Toulouse (FR); THOUET, Pierre, 31140 Montberon (FR)
(74) Mandataire: Plasseraud IP
(86) Numéro de dépôt international: PCT/EP2018/053214
(87) Numéro de publication internationale: WO 2018/146216

(56) Documents cités:
- FR-A1- 3 031 054
- US-A- 4 068 514

## Description

### Arrière-plan de l'invention

La présente invention concerne un dispositif d'électrohydroformage.

### Objet et résumé de l'invention

Le formage électrohydraulique, également appelé électrohydroformage, permet de déformer un flan de matière contre un moule par application d'une pression dynamique. A cet effet, on génère une décharge électrique entre au moins deux électrodes placées dans une chambre remplie de liquide, par exemple de l'eau. Un arc électrique est alors formé entre les deux électrodes provoquant un gradient de température élevé et la vaporisation du liquide. Une onde de pression, aussi communément appelée « onde de choc », se déplace à grande vitesse et vient plaquer le flan de matière contre le moule. Le formage électrohydraulique est particulièrement avantageux en comparaison avec les autres procédés de formage puisqu'il permet d'avoir un retour élastique réduit et d'obtenir des détails de type gravure et/ou des angles vifs et/ou des allongements locaux avant rupture améliorés sur les pièces à former.

Le formage électrohydraulique ou électrohydroformage présente cependant des inconvénients. L'un des inconvénients de l'électrohydroformage est que les électrodes s'usent rapidement. De ce fait, la distance entre les électrodes augmente et la décharge électrique est moins forte. L'efficacité de l'électrohydroformage diminue. Afin de pallier à cet inconvénient, les électrodes sont remplacées régulièrement. Le remplacement des électrodes engendre des coûts supplémentaires de maintenance et implique une baisse de la cadence de production suite à une immobilisation temporaire de l'appareil.

Le document US4 068 514 décrit un dispositif d'électrohydroformage comprenant une électrode centrale s'étendant selon une direction longitudinale et une électrode périphérique formée par la paroi de la chambre de formage entourant l'électrode centrale. L'usure de l'électrode périphérique étant répartie sur une plus grande surface, la distance entre les électrodes varie moins qu'avec un dispositif dans lequel deux électrodes, le plus souvent coniques, sont placées face à face et dont les parties actives sont de ce fait très localisées.

Les électrodes peuvent donc être utilisées plus longtemps sans que l'efficacité de l'électrohydroformage, et notamment la pression générée par l'onde de choc, soit affectée. Cependant, le remplacement d'une électrode implique le changement de la totalité de la chambre d'électrohydroformage ce qui engendre des coûts de maintenance plus élevés que pour les autres dispositifs de l'art antérieur et une immobilisation temporaire de l'appareil pour remplacer l'électrode plus longue.

La présente invention vise notamment à pallier aux inconvénients de l'art antérieur précités.

À cet effet, la présente invention propose un dispositif d'électrohydroformage d'un flan de matière comprenant :
- une chambre d'électrohydroformage,
- au moins une électrode dite électrode centrale s'étendant selon une direction dite longitudinale et comportant une première extrémité disposée à l'intérieur de la chambre d'électrohydroformage, et
- au moins une électrode dite électrode périphérique électriquement isolée de chaque électrode centrale, présentant une extrémité disposée à distance et autour de l'extrémité d'une électrode centrale, ladite extrémité s'étendant dans un plan transversal par rapport à ladite électrode centrale,
- un corps muni d'un alésage pour l'introduction de chaque électrode centrale dans la chambre d'électrohydroformage, la chambre d'électrohydroformage étant en partie formée par ledit corps, et
- un moule.

En outre, chaque électrode périphérique est distincte dudit corps.

Selon l'invention, l'utilisation d'une électrode périphérique distincte du corps formant en partie la chambre d'électrohydroformage permet de réduire la taille de l'électrode périphérique à changer et le temps d'immobilisation du dispositif lors du changement d'électrodes, réduisant ainsi les coûts de maintenance.

Dans une forme de réalisation, l'au moins une électrode périphérique est en saillie par rapport au corps, ce qui permet de mieux contrôler l'endroit où se produit la décharge et d'augmenter l'efficacité de l'électrohydroformage.

Dans une forme de réalisation, l'au moins une électrode périphérique est supportée par un porte-électrode.

L'utilisation d'un porte-électrode permet de réduire la taille de l'électrode périphérique devant être changée et de simplifier le remplacement de l'électrode périphérique. De manière avantageuse, le porte-électrode peut aussi faire office de serre-flan. On obtient ainsi un dispositif d'électrohydroformage compact et facile à assembler.

Dans une forme de réalisation, le dispositif comporte une unique électrode périphérique et au moins une électrode centrale.

Il peut être avantageux d'utiliser plusieurs électrodes centrales associées à une unique électrode périphérique, notamment dans le cas de pièces à former de grandes dimensions. En réalisant plusieurs décharges électriques simultanées ou différées à différents endroits, il est possible de réaliser un formage électrohydraulique plus homogène ou plus progressif ou plus profond qu'avec un dispositif d'électrohydroformage de l'art antérieur. Dans d'autres formes de réalisation, le dispositif d'électrohydroformage peut comporter plusieurs paires d'électrodes centrales et périphériques associées à un ou plusieurs moules. Il est ainsi possible de réaliser plusieurs pièces en parallèle ou une grande pièce en mettant en œuvre parallèlement plusieurs décharges électriques.

Dans une forme de réalisation, la chambre d'électrohydroformage est formée par un corps et par l'extrémité de l'électrode périphérique. La chambre d'électrohydroformage est alors fermée par le flan de matière à déformer. Cette forme de réalisation est avantageuse car facile à usiner et à assembler.

Dans une forme de réalisation,un flan de matière est maintenu entre l'extrémité de l'électrode périphérique et le moule. On obtient ainsi un dispositif d'électrohydroformage compact et facile à assembler. De manière avantageuse, l'extrémité de l'électrode périphérique peut comprendre un épaulement dans lequel vient se loger le flan de matière. L'électrode périphérique fait alors office de serre-flan et permet de maintenir le flan de matière contre le moule.

Dans une variante de réalisation, le dispositif comprend un serre-flan disposé entre l'extrémité de l'électrode périphérique et le moule.

Dans une forme de réalisation, le dispositif comporte en outre un support de moule qui permet de changer plus facilement le moule en fonction de la pièce à former.

Dans une forme de réalisation, l'électrode centrale est entourée sur une partie de sa longueur par un isolant électrique.

Dans une autre variante de réalisation, le corps est en contact électrique avec l'électrode centrale et comprend en outre un isolant électrique destiné à isoler l'électrode périphérique de l'électrode centrale.

Lorsque l'électrode centrale est entourée sur une partie de sa longueur par un isolant électrique, le corps est plus facile à usiner et à assembler que lorsque le corps comprend l'isolant électrique destiné à isoler l'électrode périphérique de l'électrode centrale.

Avantageusement, le corps comporte en outre une cavité formant en partie la chambre d'électrohydroformage et l'isolant électrique forme au moins en partie une paroi latérale de ladite cavité. De manière particulièrement avantageuse, l'isolant électrique constitue la paroi latérale de la cavité.

Une partie de l'onde de choc se propageant en direction de la paroi de fond de la cavité où débouche l'électrode centrale, l'isolant situé sur la paroi latérale est moins sollicité que lorsqu'il entoure l'électrode centrale et forme en partie la paroi de fond de la cavité.

Dans une forme de réalisation, l'extrémité de l'électrode périphérique et le moule sont en contact électrique et soumis à un premier potentiel électrique, l'électrode centrale étant soumise à un second potentiel électrique.

Lorsque l'électrode périphérique et le moule sont en contact électrique, éventuellement par l'intermédiaire d'un support de moule et/ou d'un serre-flan, l'électrode centrale étant par ailleurs isolée, il est aisé de générer la décharge électrique en reliant l'électrode centrale ou le corps, s'il est en contact électrique avec l'électrode centrale, à l'une des bornes d'un générateur de tension impulsionnel et en reliant l'un des éléments au contact électrique de l'électrode périphérique à l'autre borne du générateur de tension impulsionnel. La conception du dispositif d'électrohydroformage est donc plus aisée puisque les connexions électriques avec les bornes du générateur impulsionnel haute-tension ne sont pas nécessairement établies au niveau des électrodes centrales et périphériques.

### Brève description des dessins

Des détails et avantages de la présente invention apparaitront mieux de la description qui suit, faite en référence aux dessins annexés sur lesquels :
la figure 1A représente une vue en coupe d'un dispositif d'électrohydroformage selon une première forme de réalisation de l'invention,
la figure 1B représente une vue en coupe d'un dispositif d'électrohydroformage selon une variante de réalisation,
la figure 2 représente une vue en coupe d'un dispositif d'électrohydroformage selon une seconde forme de réalisation de l'invention,
les figures 3A, 3B, 3C et 3D représentent une vue en coupe des parties actives de différentes électrode centrales et périphériques selon différentes variantes de réalisation.

### Description détaillée de plusieurs modes de réalisation de l'invention

La figure 1A représente une première forme de réalisation d'un dispositif d'électrohydroformage selon l'invention. Le dispositif d'électrohydroformage 100 comprend une chambre d'électrohydroformage 110, une électrode centrale 120 et une électrode périphérique 130. L'électrode centrale 120 s'étend selon une direction longitudinale XX' et comporte une première extrémité 122 disposée à l'intérieur de la chambre d'électrohydroformage 110. L'électrode périphérique 130 présente une extrémité 132 disposée à distance et autour de l'extrémité 122 de l'électrode centrale 120. L'extrémité 132 de l'électrode périphérique 130 s'étend dans un plan transversal par rapport à ladite électrode centrale 120, c'est-à-dire dans le plan perpendiculaire à l'axe XX'.

Le dispositif d'électrohydroformage 100 comprend également un corps 140 et un moule 150. Le corps 140 comporte une cavité interne 142 et est traversé par l'électrode centrale 120. La cavité interne 142 du corps forme, avec l'extrémité 132 de l'électrode périphérique 130, la chambre d'électrohydroformage 110.

La chambre d'électrohydroformage 110 est destinée à être remplie d'un liquide, par exemple de l'eau, et est fermée par un flan de matière 160 à déformer. Le flan de matière 160 est plaqué contre le moule 150 et se déforme contre le moule 150 sous l'action d'une onde de choc se propageant dans la chambre d'électrohydroformage 110. L'onde de choc est générée suite à l'application d'une impulsion électrique à haute tension entre les électrodes 120 et 130 et la génération d'une décharge électrique entre les électrodes. La décharge électrique entraine la formation d'un arc électrique, une augmentation de température et la vaporisation du liquide provoquant la création de l'onde de choc.

Dans la forme de réalisation décrite ici, une partie de l'extrémité 132 de l'électrode périphérique 130 entoure l'extrémité 122 inférieure de l'électrode centrale 120. Un arc électrique se crée préférentiellement entre deux zones 124 et 134, appelées parties actives, de l'électrode centrale 120 et de l'électrode périphérique 130 respectivement. Après chaque décharge électrique, un arc électrique se crée préférentiellement entre deux points différents de la surface externe 125 de la partie active 124 de l'électrode centrale 120 et de la surface interne 135 de la partie active 134 de l'électrode périphérique 130 correspondant au plus court chemin entre l'électrode centrale 120 et l'électrode périphérique 130, respectivement. Ainsi, chaque électrode s'use localement en différents points répartis sur la surface externe 125 de la partie active 124 de l'électrode centrale 120 et sur la surface interne 135 de la partie active 134 de l'électrode périphérique 130. L'usure de l'électrode périphérique étant répartie sur une plus grande surface, la distance entre les électrodes varie moins qu'avec un dispositif de l'art antérieur dans lequel deux électrodes, le plus souvent coniques, sont placées face à face et dont les parties actives sont de ce fait très localisées. Les électrodes peuvent donc être utilisées plus longtemps sans que l'efficacité de l'électrohydroformage, et notamment la pression générée par l'onde de choc, soit affectée.

On notera par ailleurs que la section de l'électrode centrale n'est pas forcément constante le long de son axe longitudinal XX' comme illustré par exemple en référence à la figure 2. En outre, la section de l'électrode n'est pas forcément axisymétrique.

Le flan de matière 160 est maintenu contre le moule 150 par l'électrode périphérique 130 (figure 1A). A cet effet, l'électrode périphérique 130 comprend également, sur sa face inférieure, un épaulement dans lequel peut être logé le flan de matière 160. L'électrode périphérique 130 fait alors office de serre-flan et permet de maintenir le flan de matière 160 contre le moule 150.

Dans une variante de réalisation représentée sur la figure 1B, le dispositif d'électrohydroformage 100', de structure similaire à celle du dispositif représenté en référence à la figure 1A, comporte en outre un porte-électrode 136 supportant l'électrode périphérique 130. Le porte-électrode 136 est disposé entre le moule 150 et le corps 140. Il comprend sur sa face inférieure un épaulement dans lequel peut être logé le flan de matière 160 et sur sa face supérieure un logement adapté pour accueillir l'électrode périphérique 132. Le porte-électrode 136 fait donc également office de serre-flan pour maintenir le flan de matière 160 contre le moule 150.

Dans d'autres variantes de réalisation, une pièce supplémentaire 280 peut être utilisée pour faire office de serre-flan et maintenir le flan de matière à déformer contre le moule tel qu'illustré en référence à la figure 2, par exemple. Dans ce cas, le porte-électrode 136 ne comporte pas d'épaulement sur sa face inférieure.

On remarquera par ailleurs que le corps 140, l'électrode périphérique 130 et le moule 150 sont en contact électrique l'un avec l'autre lorsque ceux-ci sont constitués d'un matériau conducteur tel que l'acier, ou tout autre alliage métallique. Dans la forme de réalisation décrite ici, un isolant électrique 115 entoure l'électrode centrale 120 sur une partie de sa longueur au moins, notamment sur la partie de l'électrode centrale 120 logée dans le corps 140. L'électrode centrale 120 est donc isolée électriquement de l'électrode périphérique 130, même si le corps 140 est en contact électrique avec l'électrode périphérique 130. L'électrode centrale 120 peut donc être soumise à un premier potentiel électrique en la reliant à l'une des bornes d'un générateur impulsionnel haute tension 170 et en reliant le corps 140, l'électrode périphérique 130 ou le moule 150 à l'autre borne du générateur impulsionnel haute tension 170. Cette forme de mise en œuvre de l'invention est particulièrement avantageuse car facile à usiner et à assembler.

On notera que le moule 150 peut être constitué d'un seul tenant ou être fixé sur une pièce supplémentaire appelée support de moule, permettant ainsi de changer plus facilement le moule en fonction de la pièce à former.

On notera que les différents éléments constitutifs du dispositif d'électrohydroformage décrits ici sont fixés entre eux à l'aide de vis et que des joints peuvent être utilisés afin d'étanchéifier la chambre d'hydroformage, notamment au niveau de l'électrode centrale, de l'électrode périphérique et du moule par exemple. De tels moyens sont à la portée de l'homme du métier et ne sont pas décrits avec plus de détails ici par soucis de simplification.

On notera par ailleurs que la façon dont est maintenue l'électrode centrale dans le corps n'est pas représentée. L'électrode centrale peut être fixée dans le dispositif d'électrohydroformage par différents moyens. Elle peut, par exemple, être maintenue à l'aide d'une pièce supplémentaire (non représentée) isolée électriquement du corps.

De manière avantageuse, afin de pouvoir placer le flan de matière entre l'électrode périphérique et le moule, l'ensemble formé par le moule et l'électrode périphérique est mobile par rapport au corps comprenant l'électrode centrale et le corps est de préférence fixe. L'électrode périphérique est alors fixée sur le moule. Ainsi, il n'est pas nécessaire de déplacer les conducteurs d'amenée du courant reliés au corps lorsque l'on change le flan de matière à déformer.

Dans une variante de réalisation, le moule est monté sur le plateau d'une presse et l'électrode périphérique est fixée directement sur le corps. Le flan de matière est maintenu entre l'électrode périphérique et le moule lorsque le moule est maintenu contre l'électrode périphérique à l'aide de la presse.

On notera que dans les dispositifs d'électrohydroformage décrits ici et dans la présente demande, l'électrode périphérique est facilement accessible et peut être facilement changée.

La figure 2 représente une deuxième forme de réalisation d'un dispositif d'électrohydroformage selon l'invention. Le dispositif d'électrohydroformage 200 est semblable à celui représenté en référence à la figure 1A en ce qu'il comprend également une chambre d'électrohydroformage 210, une électrode centrale 220, une électrode périphérique 230, un corps 240 et un moule 250. Contrairement au dispositif d'électrohydroformage représenté en référence à la figure 1A, le dispositif d'électrohydroformage 200 comprend en outre une pièce supplémentaire 280 faisant office de serre-flan. Le dispositif comprend en outre un porte-électrode 232 sur lequel est fixée l'électrode périphérique 230. Le corps 240 comprend en outre un isolant électrique 215 positionné, non plus entre le corps et l'électrode centrale comme illustré en référence aux figures 1A et 1B, mais par exemple, sur la partie inférieure du corps 240. Dans la forme de réalisation illustrée ici, l'isolant électrique 215 constitue la paroi latérale 243 de la cavité 240 formant en partie la chambre d'électrohydroformage 210. Dans d'autres variantes de réalisation, l'isolant électrique 215 peut ne former qu'une partie de la paroi latérale. L'électrode centrale 220 et la partie supérieure 241 du corps 240 sont alors en contact électrique et la partie supérieure 241 du corps 240, par exemple, peut être reliée à une première borne du générateur impulsionnel haute tension 270. L'électrode périphérique 230, le porte-électrode 232, le serre-flan 280 et le moule 250 sont en contact électrique et l'électrode périphérique 230 est reliée à une seconde borne du générateur impulsionnel haute tension 270 par l'intermédiaire du porte-électrode 232, du serre-flan 280 ou du moule 250 provoquant ainsi une décharge électrique entre l'électrode centrale 220 et l'électrode périphérique 230. L'onde de choc ainsi générée se propage dans un plan perpendiculaire à cette décharge. Ainsi, une partie de l'onde de choc se propage vers la paroi de fond 244 et vient impacter cette paroi, ce qui peut l'endommager. L'isolant étant situé sur la paroi latérale, celui-ci est donc moins sollicité, ce qui diminue son risque d'endommagement.

On notera que, comme dans la figure 1A, le corps 240 comprend une cavité 242 et que la paroi latérale 243 et la paroi de fond 244 peuvent avoir différentes formes adaptées à un meilleur confinement des ondes de pression vers le flan de matière à déformer. Par exemple, la paroi de fond 244 peut être inclinée de façon à mieux réfléchir les ondes de choc vers le flan de matière à déformer.

On notera également que la partie active 224 de l'électrode centrale 220 et la partie active 234 de l'électrode périphérique 230 ne sont pas forcément de section constante et/ou axisymétrique comme illustré en référence à la figure 2.

Dans les formes de réalisation décrites en référence aux figures 1A, 1B et 2, les dispositifs d'électrohydroformage ne comportent qu'une électrode centrale et qu'une électrode périphérique.

Dans d'autres formes de réalisation, le dispositif d'électrohydroformage peut comporter plusieurs paires d'électrodes centrales et périphériques associées à un ou plusieurs moules. Il est ainsi possible de réaliser plusieurs pièces en parallèle ou une grande pièce en mettant en œuvre parallèlement plusieurs décharges électriques.

Dans le cas de pièces à former de grandes dimensions, il peut être avantageux aussi d'utiliser plusieurs électrodes centrales associées à une unique électrode périphérique. En réalisant plusieurs décharges électriques simultanées ou différées à différents endroits, il est possible de réaliser un formage électrohydraulique plus homogène ou plus progressif ou plus profond.

Différentes formes d'électrodes et différentes dispositions d'électrodes centrales sont illustrées en référence aux figures 3A à 3D.

Les figures 3A à 3D illustrent plus particulièrement les parties actives d'électrodes centrales et périphériques vues en coupe selon un plan (YY', ZZ') perpendiculaire à l'axe longitudinal XX' d'une électrode centrale.

Dans la figure 3A, la partie active 301 de l'électrode centrale est de forme circulaire et la partie active 302 de l'électrode périphérique a la forme d'un anneau circulaire.

Dans la figure 3B, les parties actives 303, 305, 307 de plusieurs électrodes centrales sont de section rectangulaire, de préférence à coins arrondis, et alignées selon une direction commune ZZ' au centre d'un anneau de forme rectangulaire formant la partie active 308 de l'électrode périphérique correspondante.

Dans la figure 3C, les parties actives 309, 311 de plusieurs électrodes centrales sont de section elliptique et alignées selon une direction commune ZZ' au centre d'un anneau de forme elliptique formant la partie active 312 de l'électrode périphérique correspondante.

Dans la figure 3D, les parties actives 313, 314, 315, 316 de quatre électrodes centrales sont de section rectangulaire carrées, de préférence à coins arrondis, et sont disposées à l'intérieur d'un anneau de forme carrée formant la partie active 317 de l'électrode périphérique correspondante.

Les électrodes périphériques décrites ici sont formées d'une seule pièce. Dans une variante de réalisation, les électrodes périphériques comportent différents tronçons séparés destinés à être mis en regard de chaque électrode centrale pour générer des décharges. Ces différents tronçons comprennent donc les parties actives de l'électrode périphérique. On diminue ainsi les coûts de remplacement des électrodes périphériques en ne remplaçant que certains tronçons. On notera que d'autres formes géométriques peuvent également être utilisées pour peu que la distance entre la surface externe de la partie active de l'électrode centrale considérée et la surface interne de la partie active de l'électrode périphérique avoisinante soit sensiblement équidistante sur au moins une portion des surfaces des parties actives considérées dans le plan.

Comme discuté précédemment en référence à la figure 2, la section des parties actives des électrodes peut être constante ou varier selon leur direction longitudinale représentée par l'axe XX' sur les figures 1A, 1B et 2.

Les diverses formes de réalisation d'un dispositif d'électrohydroformage décrites ci-dessus permettent le formage électrohydraulique de flans de matière avec une électrode périphérique entourant en partie une électrode centrale, l'électrode périphérique étant distincte du corps formant en partie la chambre d'électrohydroformage. La décharge électrique est donc distribuée sur la périphérie des parties actives des électrodes. L'électrode périphérique, qui possède une plus grande surface de contact, s'use plus lentement. Ainsi, la distance entre les électrodes varie peu, ce qui permet de maintenir l'efficacité de l'électrohydroformage en gardant une pression générée par la décharge électrique sensiblement constante. Toutefois, lorsque les électrodes doivent être changées, l'électrode périphérique peut, de manière avantageuse, facilement être changée lorsque le dispositif d'électrohydroformage est ouvert pour placer le flan de matière, l'électrode périphérique étant distincte du corps et le flan de matière étant préférentiellement placé entre l'électrode périphérique et le moule. De manière avantageuse, l'électrode centrale peut être déplacée selon son axe longitudinal afin de présenter à l'électrode périphérique une partie active moins dégradée.

La présente invention ne se limite pas aux différentes formes de réalisation décrites et illustrées et aux variantes évoquées mais elle concerne également les formes de réalisation à la portée de l'homme du métier dans le cadre des revendications ci-après.

## Revendications

1. Dispositif d'électrohydroformage (100 ; 100' ; 200) d'un flan de matière (160 ; 260) comprenant :
- une chambre d'électrohydroformage (110 ; 210),
- au moins une électrode dite électrode centrale (120 ; 220 ; 301, 303, 305, 307, 309, 311, 313, 314, 315, 316) s'étendant selon une direction dite longitudinale (XX') et comportant une première extrémité (122) disposée à l'intérieur de la chambre d'électrohydroformage (110 ; 210),
- au moins une électrode dite électrode périphérique (130 ; 230 ; 302, 308, 312, 317) électriquement isolée de chaque électrode centrale (120 ; 220 ; 301, 303, 305, 307, 309, 311, 313, 314, 315, 316), présentant une extrémité (132) disposée à distance et autour de l'extrémité (122) d'une électrode centrale (120 ; 220 ; 301, 303, 305, 307, 309, 311, 313, 314, 315, 316), ladite extrémité (132) s'étendant dans un plan transversal (YY', ZZ') par rapport à ladite électrode centrale (120 ; 220 ; 301, 303, 305, 307, 309, 311, 313, 314, 315, 316),
- un corps (140 ; 240) muni d'un alésage pour l'introduction de chaque électrode centrale (120 ; 220 ; 301, 303, 305, 307, 309, 311, 313, 314, 315, 316) dans la chambre d'électrohydroformage (110; 210), la chambre d'électrohydroformage (110 ; 210) étant en partie formée par ledit corps (140 ; 240), et
- un moule (150 ; 250),
**caractérisé en ce que** chaque électrode périphérique (130 ; 230 ; 302, 308, 312, 317) est distincte dudit corps (140 ; 240).

2. Dispositif (100 ; 100' ; 200) selon la revendication 1, **caractérisé en ce que** l'au moins une électrode périphérique (130 ; 230 ; 302, 308, 312, 317) est en saillie par rapport au corps (140 ; 240).

3. Dispositif (100' ; 200) selon la revendication 1 ou 2, **caractérisé en ce que** l'au moins une électrode périphérique (130 ; 230 ; 302, 308, 312, 317) est supportée par un porte-électrode (136 ; 232).

4. Dispositif (100, 100' ; 200) selon l'une des revendications précédentes, **caractérisé en ce que** le dispositif (100 ; 200) comporte une unique électrode périphérique (130 ; 230 ; 302, 308, 312, 317) et au moins une électrode centrale (120 ; 220 ; 301, 303, 305, 307, 309, 311, 313, 314, 315, 316).

5. Dispositif (100 ; 100' ; 200) selon l'une des revendications précédentes, **caractérisé en ce que** la chambre d'électrohydroformage (110 ; 210) est formée par un corps (140 ; 240) et par l'extrémité (132) de l'électrode périphérique (130).

6. Dispositif (100 ; 100') selon l'une des revendications précédentes, **caractérisé en ce que** l'électrode centrale (120) est entourée sur une partie de sa longueur par un isolant électrique (115).

7. Dispositif (200) selon l'une des revendications 1 à 5, **caractérisé en ce que** le corps (240) est en contact électrique avec l'électrode centrale (220) et comprend en outre un isolant électrique (215) destiné à isoler l'électrode périphérique (230) de l'électrode centrale (220).

8. Dispositif (200) selon la revendication 7, **caractérisé en ce que** le corps (240) comporte en outre une cavité (242) formant en partie la chambre d'électrohydroformage (210) et **en ce que** l'isolant électrique (215) forme au moins en partie une paroi latérale (243) de ladite cavité (242).

9. Dispositif (200) selon la revendication 8, **caractérisé en ce que** l'isolant électrique (215) constitue la paroi latérale (243) de la cavité (242).

10. Dispositif (100 ; 200) selon l'une des revendications précédentes, **caractérisé en ce que** le dispositif (100 ; 200) comporte en outre un support de moule.

11. Dispositif (100 ; 200) selon l'une des revendications précédentes, **caractérisé en ce qu'**un flan de matière (160 ; 260) est maintenu entre l'extrémité (132) de l'électrode périphérique (130 ; 230) et le moule (150 ; 250).

12. Dispositif (200) selon l'une des revendications précédentes, **caractérisé en ce que** le dispositif (200) comprend un serre-flan (280) disposé entre l'extrémité de l'électrode périphérique (230) et le moule (250).

13. Dispositif (100 ; 200) selon l'une des revendications précédentes, **caractérisé en ce que** l'extrémité (132) de l'électrode périphérique (130 ; 230) et le moule (150 ; 250) sont en contact électrique et soumis à un premier potentiel électrique, l'électrode centrale (120 ; 220) étant soumise à un second potentiel électrique.

## Patentansprüche

1. Vorrichtung zur Elektro-Hydroumformung (100; 100'; 200) eines Materialrohlings (160; 260), umfassend:
- eine Elektro-Hydroumformungskammer (110; 210),
- wenigstens eine Elektrode, genannt Mittelelektrode (120; 220; 301, 303, 305, 307, 309, 311, 313, 314, 315, 316), die sich entlang einer Richtung, genannt Längsrichtung (XX'), erstreckt, und ein erstes Ende (122) aufweist, das im Inneren der Elektro-Hydroumformungskammer (110; 210) angeordnet ist,
- wenigstens eine Elektrode, genannt Randelektrode (130; 230; 302, 308, 312, 317), die von jeder Mittelelektrode (120; 220; 301, 303, 305, 307, 309, 311, 313, 314, 315, 316) elektrisch isoliert ist und ein Ende (132) aufweist, das beabstandet von dem und um das Ende (122) einer Mittelelektrode (120; 220; 301, 303, 305, 307, 309, 311, 313, 314, 315, 316) angeordnet ist, wobei sich das Ende (132) in einer Ebene (YY', ZZ') quer in Bezug auf die Mittelelektrode (120; 220; 301, 303, 305, 307, 309, 311, 313, 314, 315, 316) erstreckt,
- einen Körper (140; 240), der mit einer Bohrung zur Einführung jeder Mittelelektrode (120; 220; 301, 303, 305, 307, 309, 311, 313, 314, 315, 316) in die Elektro-Hydroumformungskammer (110; 210) versehen ist, wobei die Elektro-Hydroumformungskammer (110; 210) zum Teil durch den Körper (140; 240) gebildet wird, und
- eine Form (150; 250),
**dadurch gekennzeichnet, dass** jede Randelektrode (130; 230; 302, 308, 312, 317) von dem Körper (140; 240) verschieden ist.

2. Vorrichtung (100; 100'; 200) nach Anspruch 1, **dadurch gekennzeichnet, dass** wenigstens eine Randelektrode (130; 230; 302, 308, 312, 317) in Bezug auf den Körper (140; 240) vorspringt.

3. Vorrichtung (100'; 200) nach Anspruch 1 oder 2, **dadurch gekennzeichnet, dass** wenigstens eine Randelektrode (130; 230; 302, 308, 312, 317) durch einen Elektrodenträger (136; 232) getragen wird.

4. Vorrichtung (100, 100'; 200) nach einem der vorhergehenden Ansprüche, **dadurch gekennzeichnet, dass** die Vorrichtung (100; 200) eine einzige Randelektrode (130; 230; 302, 308, 312, 317) und wenigstens eine Mittelelektrode (120; 220; 301, 303, 305, 307, 309, 311, 313, 314, 315, 316) aufweist.

5. Vorrichtung (100; 100'; 200) nach einem der vorhergehenden Ansprüche, **dadurch gekennzeichnet, dass** die Elektro-Hydroumformungskammer (110; 210) durch einen Körper (140; 240) und durch das Ende (132) der Randelektrode (130) gebildet wird.

6. Vorrichtung (100; 100') nach einem der vorhergehenden Ansprüche, **dadurch gekennzeichnet, dass** die Mittelelektrode (120) über einen Teil ihrer Länge von einem elektrischen Isolator (115) umgeben ist.

7. Vorrichtung (200) nach einem der Ansprüche 1 bis 5, **dadurch gekennzeichnet, dass** der Körper (240) in elektrischem Kontakt mit der Mittelelektrode (220) steht und ferner einen elektrischen Isolator (215) umfasst, der dazu bestimmt ist, die Randelektrode (230) von der Mittelelektrode (220) zu isolieren.

8. Vorrichtung (200) nach Anspruch 7, **dadurch gekennzeichnet, dass** der Körper (240) ferner einen Hohlraum (242) aufweist, der zum Teil die Elektro-Hydroumformungskammer (210) bildet, und dass der elektrische Isolator (215) wenigstens zum Teil eine Seitenwand (243) des Hohlraums (242) bildet.

9. Vorrichtung (200) nach Anspruch 8, **dadurch gekennzeichnet, dass** der elektrische Isolator (215) die Seitenwand (243) des Hohlraums (242) darstellt.

10. Vorrichtung (100; 200) nach einem der vorhergehenden Ansprüche, **dadurch gekennzeichnet, dass** die Vorrichtung (100; 200) ferner eine Formhalterung aufweist.

11. Vorrichtung (100; 200) nach einem der vorhergehenden Ansprüche, **dadurch gekennzeichnet, dass** ein Materialrohling (160; 260) zwischen dem Ende (132) der Randelektrode (130; 230) und der Form (150; 250) gehalten wird.

12. Vorrichtung (200) nach einem der vorhergehenden Ansprüche, **dadurch gekennzeichnet, dass** die Vorrichtung (200) eine Rohlingseinspannung (280) umfasst, die zwischen dem Ende der Randelektrode (230) und der Form (250) angeordnet ist.

13. Vorrichtung (100; 200) nach einem der vorhergehenden Ansprüche, **dadurch gekennzeichnet, dass** das Ende (132) der Randelektrode (130; 230) und die Form (150; 250) in elektrischem Kontakt stehen und ein erstes elektrisches Potenzial an sie angelegt ist, wobei an die Mittelelektrode (120; 220) ein zweites elektrisches Potenzial angelegt ist.

## Claims

1. Electrohydraulic forming device (100; 100'; 200) forming a blank of material (160; 260) comprising:
- an electrohydraulic forming chamber (110; 210),
- at least one so-called central electrode (120; 220; 301, 303, 305, 307, 309, 311, 313, 314, 315, 316) extending in a so-called longitudinal direction (XX') and comprising a first end (122) arranged inside the electrohydraulic forming chamber (110; 210),
- at least one so-called peripheral electrode (130; 230; 302, 308, 312, 317) electrically insulated from each central electrode (120; 220; 301, 303, 305, 307, 309, 311, 313, 314, 315, 316), having an end (132) arranged at a distance from and around the end (122) of a central electrode (120; 220; 301, 303, 305, 307, 309, 311, 313, 314, 315, 316), said end (132) extending in a transverse plane (YY', ZZ') relative to said central electrode (120; 220; 301, 303, 305, 307, 309, 311, 313, 314, 315, 316),
- a body (140; 240) provided with a bore for introducing each central electrode (120; 220; 301, 303, 305, 307, 309, 311, 313, 314, 315, 316) into the electrohydraulic forming chamber (110; 210), the electrohydraulic forming chamber (110; 210) being partially formed by said body (140; 240), and
- a mould (150; 250),
**characterised in that** each peripheral electrode (130; 230; 302, 308, 312, 317) is separate from said body (140; 240).

2. Device (100; 100'; 200) according to claim 1, **characterised in that** the at least one peripheral electrode (130; 230; 302, 308, 312, 317) is protruding relative to the body (140; 240).

3. Device (100'; 200) according to claim 1 or 2, **characterised in that** the at least one peripheral electrode (130; 230; 302, 308, 312, 317) is supported by an electrode holder (136; 232).

4. Device (100, 100'; 200) according to one of the preceding claims, **characterised in that** the device (100; 200) comprises a single peripheral electrode (130; 230; 302, 308, 312, 317) and at least one central electrode (120; 220; 301, 303, 305, 307, 309, 311, 313, 314, 315, 316).

5. Device (100; 100'; 200) according to one of the preceding claims, **characterised in that** the electrohydraulic forming chamber (110; 210) is formed by a body (140; 240) and by the end (132) of the peripheral electrode (130).

6. Device (100; 100') according to one of the preceding claims, **characterised in that** the central electrode (120) is surrounded over a portion of the length thereof by an electrical insulator (115).

7. Device (200) according to one of claims 1 to 5, **characterised in that** the body (240) is in electrical contact with the central electrode (220) and further comprises an electrical insulator (215) for insulating the peripheral electrode (230) of the central electrode (220).

8. Device (200) according to claim 7, **characterised in that** the body (240) further comprises a cavity (242) partially forming the electrohydraulic forming chamber (210) and **in that** the electrical insulator (215) forms at least partially a lateral wall (243) of said cavity (242).

9. Device (200) according to claim 8, **characterised in that** the electrical insulator (215) constitutes the lateral wall (243) of the cavity (242).

10. Device (100; 200) according to one of the preceding claims, **characterised in that** the device (100; 200) further comprises a mould support.

11. Device (100; 200) according to one of the preceding claims, **characterised in that** the blank of material (160; 260) is held between the end (132) of the peripheral electrode (130; 230) and the mould (150; 250).

12. Device (200) according to one of the preceding claims, **characterised in that** the device (200) comprises a blank holder (280) arranged between the end of the peripheral electrode (230) and the mould (250).

13. Device (100; 200) according to one of the preceding claims, **characterised in that** the end (132) of the peripheral electrode (130; 230) and the mould (150; 250) are in electrical contact and subject to a first electric potential, the central electrode (120; 220) being subject to a second electric potential.
